# EUROPÄISCHE PATENTSCHRIFT

(11) **EP 1 737 310 B1**
(45) Veröffentlichungstag und Bekanntmachung des Hinweises auf die Patenterteilung: **03.10.2007**
(21) Anmeldenummer: 05738425.7
(22) Anmeldetag: 30.03.2005
(51) Int. Cl.: A44B 11/25

(54) **LÖSBARE MAGNETHALTERUNG**
DETACHABLE MAGNET HOLDER
FIXATION A AIMANT DETACHABLE

(30) Priorität: 31.03.2004 DE 102004015873
(43) Veröffentlichungstag der Anmeldung: 03.01.2007
(73) Patentinhaber: Fiedler, Joachim, 10559 Berlin (DE)
(72) Erfinder: Fiedler, Joachim, 10559 Berlin (DE)
(74) Vertreter: Müller, Thomas
(86) Internationale Anmeldenummer: PCT/DE2005/000570
(87) Internationale Veröffentlichungsnummer: WO 2005/094625

(56) Entgegenhaltungen:
- WO-A-03/005847
- DE-U1- 8 902 181
- US-A- 4 840 411

## Beschreibung

Die Erfindung betrifft eine universell verwendbare, lösbare Magnethalterung, die z. B. zum Verschließen und Öffnen von Behältnissen geeignet ist oder einen Gegenstand festhalten oder freigeben kann.

Lösbare Magnethalterungen, die die magnetische Haltekraft von Permanentmagneten verwenden, sind aus dem Stand der Technik hinreichend bekannt. Wenn die Magnete so angeordnet sind, daß im Schließzustand sich ungleichnamige Magnetpole gegenüber stehen und im Öffnungszustand sich gleichnamige Magnetpole gegenüber stehen, kann eine besonders effektive Zuhaltung und eine selbsttätige Öffnung bzw. Freigabe erfolgen. Dieser Stand der Technik ist z. B. in den Dokumenten DD 97706, BE 669664, DE2323058, DE 296 22 577 oder DE-U-8902181 beschrieben.

Derartige Magnethalte- oder Schließvorrichtungen haben sich nur in besonderen Anwendungsfällen praktisch durchgesetzt, da die herkömmlichen Magnete relativ groß und schwer waren. Heute stehen Hochleistungsmagnete mit deutlich höheren Haltekräften zur Verfügung, so daß Magnethalte- oder Schließvorrichtungen kleiner und leichter gebaut werden können. Gleichzeitig erschließen sich auch neue Einsatzfelder. Im bisher bekannt gewordenen Stand der Technik wurde jedoch das Problem der magnetischen Scherkräfte weder diskutiert noch konstruktiv berücksichtigt. Unter magnetischen Scherkräften sollen die Kräfte verstanden werden, die bei sich gegenüberstehenden abstoßenden Polen eine seitliche Verschiebung der Pole zueinander bewirken und somit eine Scherkraft erzeugen.

Ein weiteres Problem besonders bei Hochleistungsmagneten ist die hohe Haltekraft, die einerseits erwünscht ist, andererseits jedoch ein leichtes Trennen der Magnete erschwert.

Es ist daher die Aufgabe der Erfindung, eine lösbare Magnethalterung bereitzustellen, die ein leichtes Öffnen ermöglicht und gleichzeitig trotz hoher magnetischer Scherkräfte eine miniaturisierte Bauweise ermöglicht.

Die Aufgabe wird mit einer Magnethalterung nach Anspruch 1 gelöst.
Die Magnethalterung weist einen fest angeordneten Magneten und einen gegenüberliegenden, um einen Drehpunkt drehbaren Magneten auf. Jeder der Magnete hat eine Magnetpolfläche (A₁, A₂) mit wenigstens zwei Magnetpolen. Im Schließzustand stehen sich die jeweils ungleichnamigen Magnetpole gegenüber und ziehen sich gegenseitig an. Im Öffnungszustand nach erfolgter Drehung des drehbaren Magneten mittels einer Betätigungsvorrichtung stehen sich die gleichnamigen Pole gegenüber und stoßen sich gegenseitig ab.

Auf wenigstens einer der Magnetpolflächen ist ein Distanzelement aus einem nichtferromagnetischen Material befestigt, dessen Auflagefläche auf der gegenüberliegenden Magnetpolfläche (A₁, A₂) maximal 1/3 dieser Fläche beträgt. Dieses Distanzelement hat eine Doppelfunktion. Aufgrund der kleinen Auflagefläche ist die Reibkraft beim Öffnen geringer als bei einer vollflächigen Berührung. Weiterhin verhindert das Distanzelement eine direkte Berührung der Magnetflächen, was einen gleichmäßigeren Kraftverlauf beim Öffnen zur Folge hat. Die Dicke des Distanzelements wird nach der gewünschten Haltekraft und des wünschenswerten Kraftverlaufs beim Öffnen ausgewählt.

Weiterhin ist eine Zentriereingriffsvorrichtung vorgesehen, die in naher Lagebeziehung zu den Magnetpolen angeordnet ist. Die Zentriereingriffsvorrichtung weist zueinander passende Eingriffselemente auf, die im Schließzustand ineinander greifen, wobei der Eingriff so ausgebildet ist, daß beim Öffnen die auftretenden Scherkräfte abgefangen werden, bis sie auf eine konstruktiv determinierte Mindestgröße bei zunehmender Entfernung zwischen den Magneten abgeschwächt sind.

Mit dieser Merkmalskombination ist gewährleistet, daß die bei Hochleistungsmagneten auftretenden hohen Scherkräfte nahe oder direkt am Entstehungsort abgefangen werden, so daß die Gesamtkonstruktion kleiner und leichter ausgeführt werden kann.

Nach Anspruch 2 ist das Distanzelement konzentrisch zum Drehpunkt angeordnet. Durch diese Maßnahme werden die Reibkräfte besonders gering gehalten.

Nach Anspruch 3 ist das Distanzelement auch als Zentriereingriffsvorrichtung ausgebildet. Durch diese Doppelfunktion des Bauelements ist es möglich, die Scherkräfte direkt am Entstehungsort abzufangen, was eine besonders kleine Bauweise ermöglicht. Gleichzeitig wird ein haptisch günstiger Kraftverlauf beim Öffnen erreicht.

Nach Anspruch 4 bestehen das Distanzelement und die Zentriereingriffsvorrichtung aus einem festen Kunststoff mit einem geringen Reibungskoeffizienten.

Die Erfindung soll nachfolgend an Hand von zwei Ausführungsbeispielen erläutert werden.
- Fig. 1a, b: zeigt eine erste Ausführungsform der Erfindung.
- Fig. 2: zeigt eine Schnittzeichnung eines Teils der ersten Ausführungsform.
- Fig. 3: zeigt eine zweite Ausführungsform der Erfindung.

Die Fig. 1a zeigt einen geöffneten Bogenhalter zum Halten eines Bogens für ein Streichinstrument. An dem Unterteil 1 und dem schwenkbaren Oberteil 2 ist die erfindungsgemäße Magnethalterung in Form von je einem Magnetpaar 3a, 3b und 4a, 4b angeordnet, wobei das Magnetpaar 3a, 3b feststehend ist und das Magnetpaar 4a, 4b mittels eines Hebels 5 um einen Drehpunkt 6 in einem Winkel von ca. 100 Grad schwenkbar ist. Mit dem Bezugszeichen 7 ist ein Distanzelement bezeichnet. Dieses Distanzelement ist im Drehpunkt 6 befestigt und verhindert, daß sich im Schließzustand, in dem sich die ungleichnamigen Magnetpole gegenüber stehen und gegenseitig anziehen, sich die Magnetpole berühren. Das Distanzelement 7 ist im vorliegenden Ausführungsbeispiel ein flacher Zylinder aus Teflon mit einem Durchmesser von 3 mm und einer Dicke von 0,4 mm. Dem Fachmann ist klar, wie eine drehbarer Magnet prinzipiell in einem Gehäuse 8 zu halten ist, so daß dazu keine weiteren Ausführungen erforderlich sind und lediglich auf die Fig. 2 verwiesen wird, die eine Schnittdarstellung des drehbaren Magneten und seine Anordnung und Lagerung in einem Gehäuse zeigt.

Die Magnete sind so dimensioniert, daß sich beim Schließvorgang das drehbare Magnetpaar von selbst, d. h. allein durch die Magnetkräfte in die Schließposition dreht, in der sich die ungleichnamigen Magnetpole gegenüber stehen. Wenn mittels des Hebels das Magnetpaar 4a, 4b gedreht wird, wird die Zuhaltekraft geringer und wechselt nach einem Nulldurchgang, in dem Anziehungs-und Abstoßungskräfte gleich groß sind, in eine größer werdende Abstoßungskraft, die den Bogenhalter öffnet.

In der Phase des Öffnen und Schließen entstehen auch Scherkräfte, die bewirken, daß die sich gegenüber stehenden Magneten seitlich zueinander ausweichen. Diese Scherkräfte lassen sich am anschaulichsten bei dem Versuch verdeutlichen, zwei sich abstoßende Magnete von Hand aufeinander zu setzen. Die Scherkräfte bewirken über das Ober- und Unterteil des Bogenhaltes an dem Gelenk 9 ein Drehmoment, das um so größer ist, je länger das Ober-und das Unterteil ist, d. h. je länger der Hebel ist. Dieses Drehmoment muß von der Scharnierkonstruktion abgefangen werden. Um das zu vermeiden, weist die Erfindung eine Zentriereingriffsvorrichtung 10 auf. Im vorliegenden Ausführungsbeispiel besteht diese Zentriereingriffsvorrichtung 10 aus Eingriffselementen 10a die in einer vorbestimmten Phase vor dem vollständigen Schließen in Eingriffsausnehmungen 10b eingreifen und dadurch die Scherkräfte sehr nahe am Entstehungsort aufnehmen.

Die Fig. 3 ist die gleiche Darstellung der Konstruktion nach Fig. 2, die jedoch ein verändertes Distanz- und Eingriffselement zeigt. Die Funktion des Distanzelements 7 und die Funktion der Zentriereingriffsvorrichtung 10 sind in einer zylindrischen Steckverbindung 11 mit einem Zentrierkegel 12 zu einer Doppelfunktion optimal vereint, da bei dieser Ausführungsform die Scherkräfte rotationssymmetrisch abgefangen werden.

Die Konstruktion und die Magnetkräfte sind so bemessen, daß beim Öffnen der Magnethalterung die Zentriereingriffsvorrichtung 10 so lange in Eingriff bleibt, bis sich die Scherkräfte auf eine vorbestimmte Größe reduziert haben.

Zusammenfassend ist festzustellen, daß die in der Fig. 3 gezeigte Konstruktion die beste Ausführungsform der technischen Lehre ist.

Dem Fachmann ist klar, daß nach der offenbarten technischen Lehre eine Vielzahl von Abwandlungen bei der Gestaltung der Magnetpole und bei der Gestaltung der Distanz- und Zentriereingriffsvorrichtung möglich sind. Damit wir es möglich, für unterschiedlichste Anwendungen wie z. B. für den Verschluß einer Thermoskanne, einer Puderdose mit Spiegel oder einem Brillenetui eine Magnethalterung bereitzustellen, die völlig verschleißfrei ist und dessen haptische Eigenschaften einfach und genau eingestellt werden können.

## Patentansprüche

1. Magnethalterung mit einem fest angeordneten Magneten **(3)** und einem gegenüberliegenden, um einen Drehpunkt **(6)** drehbaren Magneten **(4)** mit Magnetpolflächen, wobei jede Magnetpolfläche **(3a, 3b; 4a, 4b)** wenigstens zwei Pole aufweist, die im Schließzustand sich anziehend gegenüber stehen und im Öffnungszustand nach erfolgter Drehung des drehbaren Magneten **(4)** mittels einer Betätigungsvorrichtung **(5)** sich abstoßend gegenüber stehen,
**dadurch gekennzeichnet, daß**
auf wenigstens einer der Magnetpolflächen **(3a, 3b; 4a, 4b)** ein Distanzelement **(7)** aus einem nicht ferromagnetischen Material befestigt ist, dessen Auflagefläche auf der gegenüberliegenden Magnetfläche maximal 1/3 dieser Fläche beträgt und
eine Zentriereingriffsvorrichtung **(10a, 10b; 11)** zur Aufnahme der magnetischen Scherkräfte in naher Lagebeziehung zu den Magnetpolflächen **(3a, 3b; 4a, 4b)** angeordnet ist.

2. Magnethalterung nach Anspruch 1, **dadurch gekennzeichnet, daß** das Distanzelement **(7)** konzentrisch zum Drehpunkt **(6)** angeordnet ist.

3. Magnethalterung nach Anspruch 2, **dadurch gekennzeichnet, daß** das Distanzelement **(7)** als Zentriereingriffsvorrichtung **(11)** ausgebildet ist.

4. Magnethalterung nach Anspruch 1, **dadurch gekennzeichnet, daß** das Distanzelement **(7)** und die Zentriereingriffsvorrichtung **(10a, 10b; 11)** aus einem festen Kunststoff mit einem geringen Reibungskoeffizienten bestehen.

## Claims

1. Magnet holder having a fixedly arranged magnet (3) and an opposite-lying magnet (4) being rotatable about a point of rotation (6) and having magnet pole surfaces, wherein each of the magnet pole surface (3a, 3b, 4a, 4b) comprises two poles at least, which, in the closed state, are opposite to and attract each other, but in the open state, after the rotatable magnet (4) has been rotated by means of an actuation device (5), are opposite to and repel each other,
**characterized in that**
a distance element (7) made of a non-ferromagnetic material is arranged on one of the magnet pole surfaces (3a, 3b, 4a, 4b) at least, with the bearing surface thereof on the opposite-lying magnet surface being 1/3 of that surface, as a maximum, and
a centering engaging device (10a, 10b, 11) for receiving the magnetic shear forces is arranged in the vicinity of the magnet pole surfaces (3a, 3b, 4a, 4b).

2. Magnet holder according to claim 1,
**characterized in that**
the distance element (7)is concentrically arranged with respect to the point of rotation (6).

3. Magnet holder according to claim 2,
**characterized in that**
the distance element (7) is formed as centering engaging device (11).

4. Magnet holder according to claim 1,
**characterized in that**
the distance element (7) and the centering engaging device (10a, 10b, 11) are made of a strong plastic material having a low coefficient of friction.

## Revendications

1. Fixation magnétique comprenant un aimant (3) disposé fixement et un aimant (4) opposé pouvant tourner autour d'un point de rotation (6) comprenant des surfaces de pôle magnétique, chaque surface de pôle magnétique (3a, 3b ; 4a, 4b) comprenant au moins deux pôles qui, à l'état fermé, sont opposés l'un à l'autre en s'attirant et, à l'état ouvert, après que se soit effectuée la rotation de l'aimant rotatif (4) au moyen d'un dispositif d'actionnement (5), sont opposés en se repoussant,
**caractérisée en ce que**
sur au moins une des surfaces de pôle magnétique (3a, 3b ; 4a, 4b) est fixé un élément d'écartement (7) fabriqué à partir d'un matériau non ferromagnétique, dont la surface d'appui sur la surface d'aimant opposée mesure au maximum 1/3 de cette surface et
**en ce qu'**un dispositif de mise en prise par centrage (10a, 10b ; 11) destiné à réceptionner les forces de cisaillement magnétiques est disposé dans une relation topographique plus proche des surfaces de pôle magnétique (3a, 3b ; 4a ; 4b).

2. Fixation d'aimant selon la revendication 1, **caractérisée en ce que** l'élément d'écartement (7) est disposé de manière concentrique par rapport au point de rotation (6).

3. Fixation d'aimant selon la revendication 2, **caractérisée en ce que** l'élément d'écartement (7) est conçu comme un dispositif de mise en prise par centrage (11).

4. Fixation d'aimant selon la revendication 1, **caractérisée en ce que** l'élément d'écartement (7) et le dispositif de mise en prise par centrage (10a, 10b ; 11) sont constitués d'une matière plastique solide dotée d'un coefficient de frottement peu élevé.
